# EUROPÄISCHE PATENTSCHRIFT

(11) **EP 0 994 589 B1**
(45) Veröffentlichungstag und Bekanntmachung des Hinweises auf die Patenterteilung: **27.08.2008**
(21) Anmeldenummer: 99114655.6
(22) Anmeldetag: 27.07.1999
(51) Int. Cl.: H04H 60/43, H04B 1/06, H04B 1/16, H03J 1/00

(54) **Empfänger für den Empfang von digitalen Hörfunkprogrammen (DAB)**
Receiver for receiving Digital Audio Broadcast (DAB) programmes
Récepteur pour la réception de programmes de radiodiffusion numérique DAB

(30) Priorität: 12.10.1998 DE 19846865
(43) Veröffentlichungstag der Anmeldung: 19.04.2000
(73) Patentinhaber: ROBERT BOSCH GMBH, 70442 Stuttgart (DE)
(72) Erfinder: Schepers, Heiner, 48465 Schuettdorf (DE); Wendland, Arnd, 31199 Diekholzen (DE); Scholz, Maik, 31185 Feldbergen (DE)

(56) Entgegenhaltungen:
- EP-A- 0 866 566
- EP-A- 0 989 695
- PATENT ABSTRACTS OF JAPAN vol. 1998, no. 01, 30. Januar 1998 (1998-01-30) -& JP 09 232981 A (ALPINE ELECTRON INC), 5. September 1997 (1997-09-05)
- PATENT ABSTRACTS OF JAPAN vol. 1999, no. 08, 30. Juni 1999 (1999-06-30) & JP 11 068684 A (FUJITSU TEN LTD), 9. März 1999 (1999-03-09)

## Beschreibung

Die Erfindung betrifft einen Empfänger für digitalen Hörfunk (DAB).

Beim digitalen Hörfunk (DAB) werden Ensembles gebildet, die Programme und Datendienste enthalten und jeweils eine Einheit bilden, die vom Empfänger empfangen und verarbeitet wird. Die Ensembles bestehen aus einem Satz von nahe beieinanderliegenden orthogonalen Trägern.

Wie beim herkömmlichen Rundfunk können Ensembles über einen Frequenzsuchlauf eingestellt werden. Jedoch ist beim DAB ein solcher Suchlauf sehr langsam, da die Überprüfung der einzelnen Sendefrequenzen relativ viel Zeit in Anspruch nimmt.

Aus der EP 0 866 566 A1 ist ein Empfänger für digitale Rundfunkprogramme bekannt, bei dem Merkmale der empfangenen Ensembles in einer Tabelle abgelegt werden und sowohl der Empfangszeitpunkt als auch die Empfangsdauer des jeweiligen Ensembles gespeichert werden. Diese Liste wird nach Aktualität sortiert und bei Aufnahme eines neuen Datensatzes der jeweils älteste Datensatz gelöscht. Mittels eines Bedienelements ist es möglich, innerhalb dieser Liste auf und ab zu suchen und ein bereits in der Vergangenheit empfangenes Ensemble auszuwählen, auf das der Empfänger eingestellt wird.

Aus der JP 09 23 29 81 ist ein DAB-Empfänger bekannt, in dem eine Tabelle abgespeichert ist, in der der Inhalt eines DAB-Ensembles gespeichert ist und angezeigt wird um die Auswahl eines neuen Senders zu erleichtern. Hierzu wird die Frequenz des Ensembles das empfangen wird in einer Tabelle abgelegt und eine Beziehung zwischen der Ensemblefrequenz und dem Ensemble-Identifizierer erkannt, der in dem fast-information-channel enthalten ist und die Frequenz in der Tabelle abgelegt. Weiterhin wird eine Beziehung zwischen dem Ensemble-Identifizierer und dem Service-Identifizierer, der ebenfalls im fast-information-channel enthalten ist, erkannt und der Service-Identifizierer ebenfalls in der Tabelle gespeichert, um eine Beziehung zwischen dem Service-Identifizierer und der Service-Anzeige, die in dem Display angezeigt wird, ebenfalls in die Tabelle eingeschrieben.

Aufgabe der vorliegenden Erfindung ist es, eine Bedienungserleichterung dahingehend zu schaffen, daß die Suche eines empfangbaren Ensembles weniger Zeit in Anspruch nimmt. Diese Aufgabe wird gelöst durch einen Empfänger mit den Merkmalen ··· des Anspruchs 1.

Um nicht gleiche Ensembles, die auf mehreren Zentralfrequenzen gesendet werden, mehrmals zu speichern, ist bei der Erfindung besonders vorteilhaft, den Ensemble-Identifizierer (EId) und die Zentralfrequenz als Merkmal jeweils eines Ensembles zu speichern.

Bei dem erfindungsgemäßen Empfänger wird somit nach und nach eine Anzahl von Ensembles abgelegt, die der jeweilige Benutzer empfangen hat, so daß er wegen der wesentlich geringeren Zahl eine Auswahl unter diesen sehr schnell vornehmen kann, beispielsweise indem durch Betätigung einer Taste jeweils das in der Tabelle als nächstes abgelegte Ensemble eingestellt wird (aufwärts wie abwärts) oder gezielt ein Ensemble ausgewählt werden kann.

Die Erfindung ermöglicht weitere Einträge in der Tabelle, die über die zuvor empfangenen Ensembles hinausgehen, dadurch, daß dem jeweils empfangenen Ensemble ferner Merkmale anderer Ensembles (OE) entnommen und in die Tabelle eingetragen werden.

Um zu verhindern, daß die Tabelle mit vor langer Zeit einmal eingetragenen Ensembles gefüllt wird und eine Speicherung aktueller Ensembles nicht mehr möglich wird, ist gemäß der Erfindung vorgesehen, daß den in die Tabelle eingetragenen Merkmalen Indikatoren beigegeben werden, welche die Aktualität widerspiegeln. Vorzugsweise kann diese Weiterbildung derart ausgebildet sein, daß bei Hinzufügen eines Ensembles in den Speicher der Tabelleninhalt neu sortiert wird und/oder daß bei Erreichen der Kapazität der Tabelle ein Eintrag mit der niedrigsten Aktualität gelöscht wird.

Um für die Auswahl von Ensembles aus der Tabelle möglichst nur diejenigen bereit zu halten, die noch aktuell sind, ist bei der Erfindung vorgesehen, daß ein Eintrag, dessen Indikator einen minimalen Wert unterschreitet gelöscht wird.

Ausführungsbeispiele der Erfindung sind in der Zeichnung anhand mehrerer Figuren dargestellt und in der nachfolgenden Beschreibung näher erläutert. Es zeigt:
- Fig. 1: ein Ablaufdiagramm beim Eintragen eines Ensembles in die Tabelle,
- Fig. 2: ein Ablaufdiagramm zur Auswahl eines Ensembles aus der Tabelle und
- Fig. 3: ein Blockschaltbild eines erfindungsgemäßen Empfängers.

Bei dem in Fig. 3 dargestellten Empfänger werden die über eine Antenne 1 empfangenen Signale einem Empfangsteil 2 zugeleitet, dessen Ausgangssignal einem Decoder 3 zugeführt wird. Dieser weist wiederum einen Ausgang auf, der über einen NF-Verstärker 4 mit Lausprechern 5 (der Einfachheit halber wurde nur ein Lautsprecher dargestellt) verbunden ist. Außerdem werden Signale des Decoders 3 einem Controller 6 zugeleitet, der den gesamten Signalverarbeitungsablauf im Empfänger steuert. Dazu gehört unter anderem die Verarbeitung von Eingaben an der Tastatur 7 und die Darstellung von Informationen auf einem Display 8.

Der Controller 6 ist ferner mit einem Speicher 9 verbunden, in dem unter anderem in erfindungsgemäßer Weise die Liste der Ensembles abgelegt wird. Außerdem ist der Controller 6 an einen Steuereingang des Epfangsteils 2 angeschlossen, um dieses auf das jeweils gewünschte Ensemble einzustellen.

Das Flußdiagramm (Fig. 1) gibt denjenigen Teil des Programms im Controller 6 (Fig. 3) wieder, der zur Erzeugung bzw. Aktualisierung der Tabelle dient. Nach einem Start 11 des Programms wird bei 12 ein Ensemble vom Benutzer gewählt, das er empfangen möchte. Daraufhin wird im Programmteil 13 die Ensemble-Information EI ausgelesen und bei 14 ein Datensatz gebildet, der den Ensemble-Identifizierer (EId) und die Frequenz f des jeweiligen Ensembles enthält. Bei der oben erwähnten Weiterbildung der Erfindung können aus der Ensemble Information bei 13 auch Identifizierer anderer Ensembles ausgelesen werden, so daß dann bei 14 mehrere Datensätze anfallen.

Bei 15 wird geprüft, ob ein gleicher Datensatz bereits im Speicher vorhanden ist. Ist dieses der Fall, erfolgt bei 16 eine Umsortierung der m Tabelleneinträge anhand eines Indikators I, der die Aktualität kennzeichnet und zusammen mit jedem neuen Eintrag abgelegt wird. Danach werden bei 17 einer oder mehrere Einträge, die eine Mindestaktualität Imin unterschreiten, gelöscht und das Programm bei 18 beendet.

Ist jedoch bei 16 ein Eintrag, der dem bei 14 erzeugten Datensatz gleicht, noch nicht vorhanden, wird bei 19 geprüft, ob die Zahl der Einträge m noch kleiner als die Zahl k der maximalen möglichen Einträge ist, ob also noch ein Speicherplatz frei ist. Ist dieses der Fall, wird bei 20 der Datensatz, bestehend aus EId und f, zusammen mit einem Standard-Indikator Is in die Tabelle eingetragen. Wenn bei 19 festgestellt wird, daß die Tabelle bereits gefüllt ist, wird bei 21 der Datensatz mit dem kleinsten Indikator gelöscht und dann erst bei 20 ein neuer Datensatz eingetragen.

Der in Fig. 2 dargestellte Ablaufplan veranschaulicht die Wahl eines der gespeicherten Ensembles, wobei in Fig. 2 lediglich die zugehörigen Frequenzen angegeben sind. Bei 22 folgt eine Eingabe, daß das in der Liste folgende Ensemble eingestellt werden soll. Daraufhin wird bei 23 geprüft, ob die aktuelle Frequenz fx < fm ist. Ist dieses der Fall, wird bei 24 x um 1 erhöht und bei 25 die Frequenz f(x+1) eingestellt. Ist jedoch bereits die Frequenz fm erreicht, so wird bei 26 x auf 0 gesetzt.

## Patentansprüche

1. Empfänger für digitalen Hörfunk (DAB), bei dem Merkmale von jeweils empfangenen Ensembles in eine in einem Speicher (9) abgelegte Tabelle eingetragen werden und bei dem durch einen Bedienvorgang ein Eintrag aus der Tabelle abgerufen und der Empfänger auf Empfang des zugehörigen Ensembles eingestellt wird, wobei als Merkmal der Ensemble-Identifizierer (EId)gespeichert wird und dem jeweils empfangenen Ensemble ferner Merkmale anderer, Ensembles (OE) entnommen und in die Tabelle eingetragen werden, wobei die entnommenen Merkmale der anderen Ensembles (OE), deren Identifizierer (Eld) sind, **dadurch gekennzeichnet, dass** zusätzlich als Merkmal die Zentralfrequenz des jeweils empfangenen Ensembles gespeichert wird, dass gleiche Ensembles, die auf mehreren Zentralfrequenzen gesendet werden, nicht mehrmals gespeichert werden, sowie dass den in die Tabelle eingetragenen Merkmalen Indikatoren beigegeben werden, welche die Aktualität widerspiegelnund dass ein Eintrag, dessen Indikator einen minimalen Wert unterschreitet, gelöscht wird.

2. Empfänger nach Anspruch 1, **dadurch gekennzeichnet, dass** bei Hinzufügen eines Ensembles in den Speicher (9) der Tabelleninhalt neu sortiert wird.

3. Empfänger nach einem der Ansprüche 1 oder 2, **dadurch gekennzeichnet, dass** bei Erreichen der Kapazität der Tabelle ein Eintrag mit der niedrigsten Aktualität gelöscht wird.

## Claims

1. Receiver for digital radio (DAB), in which features of respectively received ensembles are entered into a table stored in a memory (9) and in which an operator control operation calls an entry from the table and the receiver is set to receive the associated ensemble, where the feature stored is the ensemble identifier (EId) and the respectively received ensemble also has features of other ensembles (OE) taken from it which are entered into the table, the features taken for the other ensembles (OE) being their identifiers (EId), **characterized in that** additionally the feature stored is the central frequency of the respectively received ensemble, **in that** identical ensembles which are sent on a plurality of central frequencies are not stored a plurality of times, and **in that** the features entered into the table have indicators attached to them which reflect the level of currentness and **in that** an entry whose indicator is below a minimum value is erased.

2. Receiver according to Claim 1, **characterized in that** the addition of an ensemble to the memory (9) prompts the table content to be re-sorted.

3. Receiver according to one of Claims 1 and 2, **characterized in that** when the table's capacity is reached an entry with the lowest level of currentness is erased.

## Revendications

1. Récepteur de radio numérique (DAB) dans lequel les caractéristiques des ensembles reçus sont enregistrées dans un tableau inscrit dans une mémoire (9) et selon lequel une manoeuvre de commande appelle un enregistrement dans le tableau et règle le récepteur pour recevoir l'ensemble correspondant,
comme caractéristique, l'identificateur d'ensemble (Eld) est mémorisé et dans l'ensemble respectivement reçu on prélève des caractéristiques d'autres ensembles (OE) et on les enregistre dans le tableau,
les caractéristiques prélevées des autres ensembles (OE) sont leurs identificateurs (Eld),
**caractérisé en ce qu'**
en plus, on mémorise la fréquence centrale de l'ensemble respectivement reçu,
on n'enregistre pas en mémoire plusieurs fois les mêmes ensembles émis avec plusieurs fréquences centrales, et des indicateurs sont ajoutés aux caractéristiques enregistrées dans le tableau qui traduisent l'actualité et un enregistrement dont l'indicateur passe en dessous d'une valeur minimale sera effacé.

2. Récepteur selon la revendication 1,
**caractérisé en ce qu'**
à l'adjonction d'un nouvel ensemble dans la mémoire (9) on reclasse le contenu du tableau.

3. Récepteur selon l'une des revendications 1 ou 2,
**caractérisé en ce que**
lorsqu'on atteint la capacité du tableau on efface l'enregistrement dont l'actualité est la plus basse.
